# DEMANDE DE BREVET EUROPEEN

(11) **EP 1 723 993 A1**
(43) Date de publication de la demande: **22.11.2006**
(21) Numéro de dépôt: 06113839.2
(22) Date de dépôt: 12.05.2006
(51) Int. Cl.: A63G 9/12

(54) **Système de balançoire à rotations multiples de l'assise par rapport au portique**

(30) Priorité: 20.05.2005 FR 0551311
(71) Demandeur: Trigano, 75019 Paris (FR)
(72) Inventeur: Nicolas, M. Frédéric, Paris Cedex 19 75165 (FR); Vanholderbeke, M. Frédéric, Paris cedex 19 75165 (FR)
(74) Mandataire: Kohn, Philippe

(57) **Abrégé**

L'invention propose un système de balançoire (10) qui comporte une poutre (14) supérieure transversale, un mât (16) vertical dont l'extrémité supérieure (16s) est reliée à la poutre (14) par des moyens supérieurs d'articulation (18) et qui est apte à se balancer par rapport à la poutre (14) autour d'un premier axe (A) horizontal et autour d'un deuxième axe (B) horizontal concourant au premier axe (A), et une assise (12) globalement horizontale qui est montée sur l'extrémité inférieure (16i) libre du mât (16),
caractérisé en ce que les moyens supérieurs d'articulation (18) sont conformés de manière que le mât (16) soit apte à se balancer librement autour du premier axe de balancement (A) et de manière que le mât (16) soit apte à se balancer autour du deuxième axe de balancement (B) selon une amplitude de balancement déterminée.

## Description

L'invention propose un système de balançoire comportant un mât rigide articulé à son extrémité supérieure par rapport à une poutre horizontale d'un portique de support.

L'invention propose plus particulièrement un système de balançoire qui comporte :
- une poutre supérieure transversale appartenant à un portique de support,
- un mât vertical dont l'extrémité supérieure est reliée à la poutre par des moyens supérieurs d'articulation qui sont conformés de manière que le mât soit apte à se balancer par rapport à la poutre autour d'un premier axe de balancement globalement horizontal et autour d'au moins un deuxième axe de balancement horizontal concourant au premier axe de balancement, et
- une assise globalement horizontale qui est montée sur l'extrémité inférieure libre du mât.

Il existe une grande variété de systèmes de balançoire, pour procurer aux enfants, petits et grands, une variété de sensations elle aussi importante.

On connaît notamment la balançoire classique comportant une assise horizontale qui est montée en balancement par rapport au portique par l'intermédiaire de cordes ou de chaînes.

Le document US-A-4.431.183 décrit un autre système de balançoire pour lequel l'assise est portée par un mât vertical et pour lequel le mât est monté articulé par rapport au portique de manière à permettre le balancement du mât et de l'assise selon toutes les directions.

De plus, selon ce document, le système de balançoire comporte un câble qui relie l'extrémité inférieure libre du mât à un élément élastique qui est fixé au sol, de sorte que l'amplitude de balancement du mât et de l'assise est limitée selon toutes les directions de balancement.

Une telle limitation du balancement permet de réduire les risques de collision de l'assise avec un autre agrès monté sur le même portique.

Cependant, une telle limitation de l'amplitude de balancement selon toutes les directions ne permet pas à la personne qui utilise ce système de balançoire d'atteindre une amplitude de balancement suffisamment élevée pour procurer des sensations importantes.

L'invention a pour but de proposer un système de balançoire permettant de pallier à ces inconvénients.

Dans ce but, l'invention propose un système de balançoire de type décrit précédemment, caractérisé en ce que les moyens supérieurs d'articulation du mât par rapport à la poutre sont conformés de manière que le mât soit apte à se balancer librement par rapport à la poutre autour du premier axe de balancement et de manière que le mât soit apte à se balancer par rapport à la poutre autour du deuxième axe de balancement selon une amplitude de balancement déterminée.

Selon d'autres caractéristiques de l'invention :
- le premier axe de balancement est d'orientation principale transversale parallèle à la poutre ;
- les moyens supérieurs d'articulation comportent une tige transversale coaxiale au premier axe de balancement qui est fixée à la poutre, et comportent un organe d'articulation qui est fixé à l'extrémité supérieure du mât et dans lequel la tige transversale est reçue de manière que l'organe d'articulation soit apte à pivoter librement autour du premier axe de balancement et selon une amplitude déterminée autour du deuxième axe de balancement ;
- l'organe d'articulation comporte un logement transversal de section circulaire, dans lequel est reçue la tige transversale d'articulation, et qui comporte deux tronçons d'extrémité de forme conique dont le sommet de chaque tronçon d'extrémité est situé au niveau du point d'intersection du premier axe de balancement avec le deuxième axe de balancement ;
- la valeur l'angle au sommet de chaque tronçon d'extrémité du logement transversal est déterminée en fonction de l'amplitude de balancement du mât autour du deuxième axe de balancement ;
- les moyens supérieurs d'articulation de l'extrémité du mât par rapport à la poutre comportent une chape de fixation de la tige transversale à la poutre ;
- le système de balançoire comporte des moyens inférieurs d'articulation de l'assise par rapport à l'extrémité inférieure du mât autour de l'axe principal vertical du mât ;
- les moyens inférieurs d'articulation comportent au moins une bague qui est portée par l'extrémité inférieure du mât, qui comporte un tronçon annulaire coaxial à l'extrémité inférieure du mât qui est reçu dans un alésage complémentaire de l'assise, et qui comporte un tronçon d'extrémité axial formant butée axiale de l'assise par rapport à l'extrémité inférieure du mât ;
- les moyens inférieurs d'articulation comportent une douille qui est agencée radialement entre l'alésage cylindrique de l'assise et le tronçon annulaire de la bague ;
- les moyens inférieurs d'articulation comportent une bague supérieure et une bague inférieure qui sont portées par l'extrémité inférieure du mât et qui sont réparties symétriquement par rapport au plan horizontal médian des moyens inférieurs d'articulation ;
- les moyens inférieurs d'articulation sont conformés de manière que l'assise est aussi montée articulée par rapport à l'extrémité inférieure du mât autour d'au moins un axe d'articulation horizontal perpendiculaire à l'axe principal du mât ;
- les moyens inférieurs d'articulation sont conformés de manière que l'assise est montée articulée par rapport à l'extrémité inférieure du mât autour d'un point inférieur d'articulation situé sur l'axe principal du mât ;
- les moyens inférieurs d'articulation de l'assise par rapport à l'extrémité inférieure du mât comportent une rotule interne qui est fixée à l'assise, et une portée sphérique externe complémentaire à la rotule interne qui est fixée à l'extrémité inférieure du mât, de manière que la rotule est montée pivotante dans la portée sphérique autour du point central d'articulation ;
- la rotule comporte un alésage central annulaire dans lequel est reçu le mât, dont le diamètre intérieur est supérieur au diamètre extérieur du mât ;
- la rotule comporte au moins un tronçon qui est apte à venir en butée radialement contre la face cylindrique externe du mât, pour limiter l'amplitude de pivotement de l'assise par rapport au mât autour du point central d'articulation ;
- les moyens inférieurs d'articulation comportent un élément déformable élastiquement qui est interposé entre l'extrémité inférieure du mât et l'assise, pour amortir les mouvements de l'assise par rapport à l'extrémité inférieure du mât ;
- l'élément déformable élastiquement est de forme globalement circulaire de révolution coaxial à l'axe principal du mât, et comporte une portion annulaire extérieure radialement qui est fixée à la rotule, et une portion cylindrique centrale radialement qui est montée libre à rotation sur la paroi cylindrique externe de l'extrémité inférieure du mât, dans l'alésage central de la rotule ;
- les moyens inférieurs d'articulation de l'assise par rapport à l'extrémité inférieure du mât sont symétriques par rapport au plan horizontal médian des moyens inférieurs d'articulation ;
- la rotule comporte une demi coque supérieure et une demi coque inférieure qui sont agencées de part et d'autre du plan principal médian des moyens inférieurs d'articulation ;
- la portée sphérique comporte une demi coquille supérieure et une demi coquille inférieure qui sont agencées de part et d'autre du plan principal médian des moyens inférieurs d'articulation.

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en perspective du système de balançoire selon l'invention ;
- la figure 2 est un détail avec arrachement de la partie supérieure du système de balançoire représenté à la figure 1 ;
- la figure 3 est une vue similaire à celle de la figure 2, pour laquelle le mât est dans une position extrême de balancement autour du deuxième axe de balancement ;
- la figure 4 est une section suivant un plan longitudinal vertical de la partie supérieure du système de balançoire représenté à la figure 2 ;
- la figure 5 est une section suivant un plan vertical transversal de l'assise représentée à la figure 1, représentant un premier mode de réalisation des moyens inférieurs d'articulation ;
- la figure 6 est une section similaire à celle de la figure 5, représentant un deuxième mode de réalisation des moyens inférieurs d'articulation ; et
- la figure 7 est une section similaire à celle de la figure 6 dans laquelle l'assise a pivoté par rapport au mât, autour d'un axe perpendiculaire au plan de la section.

Pour la description de l'invention, on adoptera à titre non limitatif les orientations verticale, longitudinale et transversale selon le repère V, L, T indiqué aux figures.

Dans la description qui va suivre, des éléments identiques, similaires ou analogues seront désignés par les mêmes chiffres de référence.

On a représenté à la figure 1 un système de balançoire 10 qui comporte une assise inférieure rigide 12 qui est montée basculante par rapport à la poutre transversale supérieure 14 d'un portique de support.

L'assise 12 s'étend principalement dans un plan horizontal qui est situé au dessous de la poutre transversale 14, généralement à proximité du sol, et elle est ici de forme oblongue, ou ovale, à la manière d'une planche de "surfboard".

L'assise 12 est par exemple réalisée par soufflage ou rotomoulage de matière plastique, de sorte qu'elle comporte un volume intérieur 12i creux.

Comme on peut le voir aux figures 5 à 7, l'assise 12 comporte aussi une structure de rigidification réalisée en tubes métalliques 13 profilés qui sont assemblés par vissage sur l'assise 12. La paroi de l'assise forme en outre des logements dans lesquels les tubes métalliques 13 sont reçus, de sorte qu'ils sont dissimulés pour limiter les risques de blesser une personne.

Selon une variante de réalisation non représentée de l'assise 12, celle-ci ne comporte pas de structure de rigidification, l'épaisseur des parois de l'assise 12 ainsi que le matériau utilisé pour former l'assise 12 sont alors déterminés pour obtenir une rigidité suffisante de l'assise 12.

Le système de balançoire 10 comporte aussi un mât tubulaire vertical 16 qui porte l'assise 12 au niveau de son extrémité inférieure 16i, et dont l'extrémité supérieure 16s est montée articulée par rapport à la poutre 14 par l'intermédiaire de moyens supérieurs d'articulation 18.

Les moyens supérieurs d'articulation 18 sont conformés de manière à permettre un balancement du mât 16 et de l'assise 12 par rapport à la poutre 14 autour d'un premier axe A de balancement d'orientation principale transversale, et autour d'au moins un deuxième axe B de balancement concourant au premier axe A de balancement, qui est ici parallèle à la direction horizontale L.

Ainsi, l'extrémité supérieure 16s du mât 16 est montée articulée par rapport à la poutre 14 autour d'un point supérieur d'articulation P qui est le point d'intersection du premier axe A et du deuxième axe B.

Il est ainsi possible de donner à l'assise 12 et au mât 16 un mouvement de balancement d'avant en arrière suivant la direction longitudinale L, de droite à gauche suivant la direction transversale T, ou selon une combinaison de ces deux mouvements.

Conformément à l'invention, les moyens supérieurs d'articulation 18 sont conformés de manière que l'assise 12 et le mât 16 sont libres en balancement autour du premier axe A de balancement, et de manière que l'amplitude de balancement de l'assise 12 et du mât 16 autour du deuxième axe B est limitée et prédéterminée.

Selon le mode de réalisation de l'invention représenté aux figures 2 à 4, les moyens supérieurs d'articulation 18 comportent une tige d'articulation 20 qui est fixée à la poutre 14 et un organe d'articulation 22 qui est fixé à l'extrémité supérieure 16s du mât 16.

La tige d'articulation 20 est d'orientation principale transversale coaxiale au premier axe A de balancement du mât 16 et de l'assise 12 par rapport à la poutre 14, et elle est fixée à la poutre 14 par l'intermédiaire d'une chape 24 de sorte que la tige d'articulation 20 est située au dessous et à distance de la poutre 14.

L'organe d'articulation 22 est globalement coaxial à la tige d'articulation 20, il est fixé à l'extrémité supérieure 16s du mât 16 par l'intermédiaire d'une tête de montage 26, et il comporte un logement transversal 28 dans lequel est reçue la tige d'articulation 20.

Le logement transversal 28 est conformé de manière à permettre au mât 16 et à l'assise 12 de se balancer librement autour du premier axe A de balancement et de se balancer selon une amplitude déterminée autour du deuxième axe B de balancement.

A cet effet, comme on peut le voir à la figure 4, la section du logement transversal 28, suivant un plan longitudinal vertical, est de forme circulaire, ce qui permet le balancement du mât 16 et de l'assise 12 librement autour du premier axe A d'articulation.

De plus, le logement transversal 28 est constitué d'un tronçon central 28a cylindrique et de deux tronçons 28b d'extrémité transversale de forme conique dont le sommet de chaque tronçon d'extrémité 28b est situé au niveau du point supérieur P d'intersection du premier axe A de balancement avec le deuxième axe B de balancement.

Les tronçons d'extrémité 28b permettent ainsi le balancement du mât 16 et de l'assise 12 autour du deuxième axe B de balancement, et aussi autour de tout autre axe qui est perpendiculaire au premier axe A de balancement, simultanément et/ou indépendamment au balancement du mât 16 et de l'assise 12 autour du premier axe A de balancement.

La forme de ces tronçons d'extrémité 28b, notamment la valeur de leur angle au sommet est déterminée en fonction de l'amplitude de balancement du mât 16 et de l'assise 12 autour du deuxième axe B de balancement.

En effet, comme on peut le voir à la figure 3, lorsque le mât 16 et l'assise 12 sont dans une position extrême de balancement autour du deuxième axe B de balancement, la tige 20 est en butée contre une génératrice de la face interne de chaque tronçon d'extrémité 28b.

A titre d'exemple non limitatif, la valeur de l'angle au sommet de chaque tronçon d'extrémité 28b est déterminée de manière à permettre un angle d'inclinaison du mât 16 par rapport à sa position verticale de repos, dont la valeur maximale est de 7 degrés.

La chape 24 de fixation de la tige transversale 20 sous la poutre 14 est réalisée par un assemblage de pièces réalisées en tôle emboutie et/ou pliée.

Les pièces en tôles emboutie sont assemblées les unes aux autres et son fixées à la poutre 14 et à la tige transversale 20 par vissage, ce qui permet de faciliter le montage du système de balançoire 10 pour son propriétaire, en utilisant des outils conventionnels.

Il sera compris que l'invention n'est pas limitée à ce mode de réalisation de la chape 24, et que la tige transversale 20 peut être fixée à la poutre 14 par tout autre moyen de fixation connu.

La tête de montage 26 est réalisée à partir d'une seule pièce de tôle pliée en forme de U inversé, et les branches verticales parallèles de la tête sont montées sur le mât 16 en recouvrant la paroi cylindrique externe de son extrémité supérieure 16s. La tête de montage 26 est elle aussi montée sur l'extrémité supérieure 16s du mât 16 par vissage, pour faciliter le montage du système de balançoire 10.

Selon un deuxième aspect du système de balançoire 10 selon l'invention, l'assise 12 est montée sur l'extrémité inférieure 16i du mât 16 par l'intermédiaire de moyens inférieur d'articulation 30 qui sont conformés de manière à permettre à l'assise 12 de pivoter par rapport à l'extrémité inférieure 16i du mât 16.

Selon un premier mode de réalisation de ce deuxième aspect de l'invention, et comme on peut le voir à la figure 5, les moyens inférieurs d'articulation 30 sont conformés de manière que l'assise 12 est libre en rotation par rapport à l'extrémité inférieure 16i du mât 16, autour de l'axe principal C du mât 16, comme on l'a représenté par la flèche F1 à la figure 1.

Ici, les moyens inférieurs d'articulation 30 comportent une bague inférieure 32 qui est montée sur l'extrémité inférieure 16i du mât 16, et qui réalise le guidage en rotation de l'assise 12 par rapport à l'extrémité inférieure 16i du mât 16.

La bague inférieure 32 est fixée à l'extrémité inférieure 16i du mât 16 par l'intermédiaire d'une vis transversale 34 qui traverse un tronçon de la bague inférieure et l'extrémité inférieure 16i du mât 16.

La bague inférieure 32 comporte un tronçon annulaire 36 coaxial à l'axe C du mât 16, et qui recouvre la face cylindrique externe 16e de l'extrémité inférieure 16i du mât 16.

Ce tronçon annulaire 36 est reçu dans un alésage central 38 de l'assise 12 pour réaliser le guidage en rotation de l'assise par rapport à l'extrémité inférieure 16i du mât 16.

Selon un mode de réalisation connu, et comme on l'a dit plus haut, l'assise 12 est réalisée en matière plastique qui est un matériau relativement tendre et susceptible de s'user par frottement sur la bague inférieure 32.

Pour limiter cette usure de l'assise 12, et selon une variante de réalisation de l'invention, les moyens inférieurs d'articulation 30 comportent une douille intermédiaire 40 qui est réalisée dans un matériau relativement dur, par exemple en acier, et qui est interposée radialement entre l'alésage 38 de l'assise 12 et le tronçon annulaire 36 de la bague inférieure 32.

La douille intermédiaire 40 est de forme annulaire coaxiale à l'axe C du mât 16, et elle est conformée de manière que le tronçon annulaire 36 de la bague inférieure 32 est reçu sans jeu dans la douille intermédiaire 40 et de manière que la douille intermédiaire 40 est reçue sans jeu dans l'alésage 38 de l'assise 12.

La bague inférieure 32 comporte aussi un tronçon inférieur 42 qui fait saillie radialement par rapport au tronçon annulaire 36, et qui comporte une face supérieure 42s horizontale sur laquelle une face en vis-à-vis de l'assise 12 est en butée verticalement vers le bas. Ce tronçon inférieur 42 réalise le positionnement et le blocage de l'assise 12 verticalement par rapport à l'extrémité inférieure 16i du mât 16.

Selon le mode de réalisation représenté à la figure 5, les moyens inférieurs d'articulation 30 comportent aussi une bague supérieure 44 symétrique à la bague inférieure 32 par rapport à un plan horizontal médian des moyens inférieurs d'articulation 30.

La bague supérieure 44 comporte donc un tronçon annulaire 46 qui coopère avec le tronçon annulaire 36 de la bague inférieure 32 et avec la douille intermédiaire 40 pour guider l'assise 12 en rotation autour de l'axe vertical C, et elle comporte un tronçon supérieur 48 similaire au tronçon inférieur 42 de la bague inférieure 32, et contre lequel l'assise 12 est en butée verticalement vers le haut.

Selon un autre mode de réalisation du deuxième aspect de l'invention, les moyens inférieurs d'articulation 30 sont conformés de manière que l'assise 12 est montée à rotation autour de l'axe principal C du mât 16, et de manière que l'assise 12 est aussi montée pivotante par rapport à l'extrémité inférieure du mât 16 autour d'au moins un axe inférieur d'articulation qui est perpendiculaire à l'axe principal C du mât 16, comme on l'a représenté par les flèches F2 à la figure 1.

Ici, selon le mode de réalisation représenté aux figures 6 et 7, les moyens inférieurs d'articulation 30 sont conformés de manière que l'assise est articulée autour d'un point inférieur Q d'articulation qui est situé sur l'axe principal C du mât 16, c'est-à-dire autour d'une multitude d'axes perpendiculaires à l'axe principal C du mât 16.

Les moyens inférieurs d'articulation 30 comportent une rotule sphérique interne 50 qui est fixée à l'assise 12, et une portée sphérique externe 52 qui est fixée à l'extrémité inférieure 16i du mât 16 et dans laquelle la rotule sphérique interne 50 est reçue à rotation autour du point inférieur Q d'articulation.

La rotule interne 50 et la portée sphérique 52 sont montées l'extrémité inférieure 16i du mât 16 et coaxialement à celle-ci. A cet effet, elles comportent chacune un alésage 54, 56 coaxial à l'axe principal C du mât 16, dans lequel est reçue l'extrémité inférieure 16i du mât 16.

De plus, pour permettre un débattement angulaire de l'assise 12 par rapport à l'extrémité inférieure 16i du mât 16 autour du point inférieur Q d'articulation, le diamètre intérieur de l'alésage 54 de la rotule interne 50 est supérieur au diamètre externe de l'extrémité inférieure 16i du mât 16.

De plus, la rotule interne 50 comporte deux portions annulaires 58 d'extrémité axiale supérieure et inférieure qui sont aptes à venir en butée contre la paroi cylindrique externe 16e de l'extrémité inférieure 16i du mât 16 lorsque l'assise est dans une position extrême de basculement autour du point inférieur Q d'articulation, comme on l'a représenté à la figure 7.

Le diamètre intérieur de chaque portion annulaire 58 et la position axiale de chaque portion annulaire 58 par rapport au point inférieur Q d'articulation sont déterminés en fonction de la valeur maximale voulue du basculement de l'assise 12 par rapport au mât 16.

Selon une variante de réalisation de l'invention, les moyens inférieurs d'articulation 30 comportent un organe de rappel 60 de l'assise 12 vers sa position de repos dans laquelle l'assise 12 est d'orientation principale horizontale.

Ici, l'organe de rappel 60 est réalisé dans un matériau déformable élastiquement, et il est apte à se déformer élastiquement lorsque l'assise est inclinée par rapport à l'extrémité inférieure 16i du mât 16, comme on peut le voir par exemple à la figure 7, et il exerce alors sur l'assise 12 un effort élastique de rappel vers sa position initiale de repos.

L'organe de rappel 60 est agencé à l'intérieur de l'alésage 54 de la rotule 50, de manière qu'il est intercalé entre l'extrémité inférieure 16i du mât 16 et l'assise 12.

L'organe de rappel 60 est un élément de révolution coaxial à l'axe principal C du mât 16 et il comporte un tronçon central 62 coaxial à l'axe principal C du mât 16 et une collerette annulaire 64 extérieure radialement qui est fixée à l'assise 12.

Le tronçon central 62 de l'organe de rappel 60 est monté sur l'extrémité inférieure 16i du mât 16 de manière que l'organe de rappel 60 est libre en rotation par rapport à l'extrémité inférieure 16i du mât 16 autour de l'axe principal C du mât 16.

Pour permettre le montage des moyens inférieurs d'articulation 30 sur l'assise 12 et sur l'extrémité inférieure 16i du mât 16, la rotule interne 50 et la portée sphérique externe 52 sont chacune réalisées en deux pièces réparties verticalement de part et d'autre de l'assise.

La rotule interne 50 comporte ainsi une demi coque inférieure 66 et une demi coque supérieure 68 qui sont réparties symétriquement et verticalement de part et d'autre d'un plan horizontal médian des moyens inférieurs d'articulation 30, et qui sont montées sur l'assise 12 par l'intermédiaire de vis de montage 70.

Lorsque les deux demi coques 66, 68 sont montées sur l'assise 12 elles sont agencées verticalement de part et d'autre de la collerette 64, en la serrant verticalement, pour réaliser la solidarisation de la collerette 64 avec l'assise 12.

La portée sphérique externe 52 comporte une demi coquille inférieure 72 et une demi coquille supérieure 74 qui sont agencées verticalement de part et d'autre des demi coques inférieure et supérieure 66, 68 de la rotule interne 50 de manière que la demi coque inférieure 66 est en butée vers le bas contre la demi coquille inférieure 72 et la demi coque supérieure 68 est en butée vers le haut contre la demi coquille supérieure 74.

Chaque demi coque 66, 68 de la rotule interne comporte ainsi une face externe convexe externe bombée qui est centrée sur le point central Q d'articulation et chaque demi coquille 72, 74 comporte une face interne concave complémentaire de la face externe convexe en vis-à-vis d'une demi coque 66, 68 associée.

## Revendications

1. Système de balançoire (10) qui comporte :
- une poutre (14) supérieure transversale appartenant à un portique de support,
- un mât (16) vertical dont l'extrémité supérieure (16s) est reliée à la poutre (14) par des moyens supérieurs d'articulation (18) qui sont conformés de manière que le mât (16) soit apte à se balancer par rapport à la poutre (14) autour d'un premier axe de balancement (A) globalement horizontal et autour d'au moins un deuxième axe de balancement (B) horizontal concourant au premier axe (A) de balancement, et
- une assise (12) globalement horizontale qui est montée sur l'extrémité inférieure (16i) libre du mât (16),
**caractérisé en ce que** les moyens supérieurs d'articulation (18) du mât (16) par rapport à la poutre (14) sont conformés de manière que le mât (16) soit apte à se balancer librement par rapport à la poutre (14) autour du premier axe de balancement (A) et de manière que le mât (16) soit apte à se balancer par rapport à la poutre (14) autour du deuxième axe de balancement (B) selon une amplitude de balancement déterminée.

2. Système de balançoire (10) selon la revendication précédente, **caractérisé en ce que** le premier axe de balancement (A) est d'orientation principale transversale parallèle à la poutre (14).

3. Système de balançoire (10) selon la revendication précédente, **caractérisé en ce que** les moyens supérieurs d'articulation (18) comportent une tige transversale (20) coaxiale au premier axe (A) de balancement qui est fixée à la poutre (14), et comportent un organe d'articulation (22) qui est fixé à l'extrémité supérieure (16s) du mât (16) et dans lequel la tige transversale (20) est reçue de manière que l'organe d'articulation (22) soit apte à pivoter librement autour du premier axe (A) de balancement et selon une amplitude déterminée autour du deuxième axe (B) de balancement.

4. Système de balançoire (10) selon la revendication précédente, **caractérisé en ce que** l'organe d'articulation (22) comporte un logement transversal (24) de section circulaire, dans lequel est reçue la tige transversale (20) d'articulation, et qui comporte deux tronçons d'extrémité (24b) de forme conique dont le sommet de chaque tronçon d'extrémité (24b) est situé au niveau du point (P) d'intersection du premier axe (A) de balancement (A) avec le deuxième axe de balancement (B).

5. Système de balançoire (10) selon la revendication précédente, **caractérisé en ce que** la valeur l'angle au sommet de chaque tronçon d'extrémité (28b) du logement transversal (28) est déterminée en fonction de l'amplitude de balancement du mât (16) autour du deuxième axe de balancement (B).

6. Système de balançoire (10) selon la revendication précédente, **caractérisé en ce que** les moyens supérieurs d'articulation (18) de l'extrémité du mât (16) par rapport à la poutre (14) comportent une chape (24) de fixation de la tige transversale (20) à la poutre (14).

7. Système de balançoire (10) selon l'une quelconque des revendications précédentes, **caractérisé en ce qu'**il comporte des moyens inférieurs d'articulation (30) de l'assise (12) par rapport à l'extrémité inférieure (16i) du mât (16) autour de l'axe principal vertical du mât (16).

8. Système de balançoire (10) selon la revendication précédente, **caractérisé en ce que** les moyens inférieurs d'articulation (30) comportent au moins une bague (32) qui est portée par l'extrémité inférieure (16i) du mât (16), qui comporte un tronçon annulaire (36) coaxial à l'extrémité inférieure (16i) du mât (16) qui est reçu dans un alésage complémentaire (38) de l'assise (12), et qui comporte un tronçon d'extrémité axial (42) formant butée axiale de l'assise (12) par rapport à l'extrémité inférieure (16i) du mât (16).

9. Système de balançoire (10) selon la revendication précédente, **caractérisé en ce que** les moyens inférieurs d'articulation (30) comportent une douille (40) qui est agencée radialement entre l'alésage cylindrique (38) de l'assise (12) et le tronçon annulaire (36) de la bague (32).

10. Système de balançoire (10) selon la revendication 8 ou 9, **caractérisé en ce que** les moyens inférieurs d'articulation (30) comportent une bague supérieure (44) et une bague inférieure (32) qui sont portées par l'extrémité inférieure (16i) du mât (16) et qui sont réparties symétriquement par rapport au plan horizontal médian des moyens inférieurs d'articulation (30).

11. Système de balançoire (10) selon la revendication 7, **caractérisé en ce que** les moyens inférieurs d'articulation (30) sont conformés de manière que l'assise (12) est aussi montée articulée par rapport à l'extrémité inférieure (16i) du mât (16) autour d'au moins un axe d'articulation horizontal perpendiculaire à l'axe principal du mât (16).

12. Système de balançoire (10) selon la revendication précédente, **caractérisé en ce que** les moyens inférieurs d'articulation (30) sont conformés de manière que l'assise (12) est montée articulée par rapport à l'extrémité inférieure (16i) du mât (16) autour d'un point inférieur Q d'articulation situé sur l'axe principal (C) du mât (16).

13. Système de balançoire (10) selon la revendication précédente, **caractérisé en ce que** les moyens inférieurs (30) d'articulation de l'assise (12) par rapport à l'extrémité inférieure (16i) du mât (16) comportent une rotule interne (50) qui est fixée à l'assise (12), et une portée sphérique externe (52) complémentaire à la rotule interne (50) qui est fixée à l'extrémité inférieure (16i) du mât (16), de manière que la rotule (50) est montée pivotante dans la portée sphérique (52) autour du point central (Q) d'articulation.

14. Système de balançoire (10) selon la revendication précédente, **caractérisé en ce que** la rotule (50) comporte un alésage central (54) annulaire dans lequel est reçu le mât (16), dont le diamètre intérieur est supérieur au diamètre extérieur du mât (16).

15. Système de balançoire (10) selon la revendication précédente, **caractérisé en ce que** la rotule comporte au moins un tronçon (58) qui est apte à venir en butée radialement contre la face cylindrique externe (16e) du mât (16), pour limiter l'amplitude de pivotement de l'assise (12) par rapport au mât (16) autour du point central (Q) d'articulation.

16. Système de balançoire (10) selon l'une quelconque des revendications 11 à 15, **caractérisé en ce que** les moyens inférieurs d'articulation (30) comportent un élément déformable élastiquement (60) qui est interposé entre l'extrémité inférieure (16i) du mât (16) et l'assise (12), pour amortir les mouvements de l'assise (12) par rapport à l'extrémité inférieure (16i) du mât (16).

17. Système de balançoire (10) selon la revendication précédente, en combinaison avec les revendications 13 et 14, **caractérisé en ce que** l'élément déformable élastiquement (60) est de forme globalement circulaire de révolution coaxial à l'axe principal (C) du mât (16), et comporte une portion annulaire extérieure radialement (64) qui est fixée à la rotule (50), et une portion cylindrique centrale radialement (62) qui est montée libre à rotation sur la paroi cylindrique externe (16e) de l'extrémité inférieure (16i) du mât (16), dans l'alésage central (54) de la rotule (50).

18. Système de balançoire (10) selon l'une quelconque des revendications 11 à 17, **caractérisé en ce que** les moyens inférieurs (30) d'articulation de l'assise (12) par rapport à l'extrémité inférieure (16i) du mât (16) sont symétriques par rapport au plan horizontal médian des moyens inférieurs d'articulation (30).

19. Système de balançoire (10) selon la revendication précédente, en combinaison avec la revendication 13, **caractérisé en ce que** la rotule (50) comporte une demi coque supérieure (68) et une demi coque inférieure (66) qui sont agencées de part et d'autre du plan principal médian des moyens inférieurs d'articulation (30).

20. Système de balançoire (10) selon la revendication précédente, **caractérisé en ce que** la portée sphérique (52) comporte une demi coquille supérieure (74) et une demi coquille inférieure (72) qui sont agencées de part et d'autre du plan principal médian des moyens inférieurs d'articulation (30).
